# EUROPÄISCHE PATENTSCHRIFT

(11) **EP 3 077 750 B1**
(45) Veröffentlichungstag und Bekanntmachung des Hinweises auf die Patenterteilung: **21.02.2018**
(21) Anmeldenummer: 14806185.6
(22) Anmeldetag: 02.12.2014
(51) Int. Cl.: F28D 9/00

(54) **WÄRMEÜBERTRAGER MIT SAMMELKANAL FÜR DEN ABZUG EINER FLÜSSIGEN PHASE**
HEAT EXCHANGER WITH COLLECTION CHANNELFOR THE EXTRACTION OF A LIQUID PHASE
ÉCHANGEUR DE CHALEUR AVEC CANAL COLLECTEUR POUR L'EXTRACTION D'UNE PHASE LIQUIDE

(30) Priorität: 05.12.2013 EP 13005656
(43) Veröffentlichungstag der Anmeldung: 12.10.2016
(73) Patentinhaber: Linde Aktiengesellschaft, 80331 München (DE)
(72) Erfinder: KAYSER, Stefan, 83308 Trostberg (DE); BRENNER, Steffen, 83308 Trostberg (DE)
(74) Vertreter: Meilinger, Claudia Sabine
(86) Internationale Anmeldenummer: PCT/EP2014/003208
(87) Internationale Veröffentlichungsnummer: WO 2015/082061

(56) Entgegenhaltungen:
- DE-A1- 3 424 916
- DE-A1- 3 637 904
- US-A- 5 651 270
- US-A1- 2001 030 042
- US-A1- 2006 086 140
- US-B1- 6 543 252

## Beschreibung

Die Erfindung betrifft einen Wärmeübertrager wie beispielsweise in "The standards of the brazed aluminium plate-fin heat exchanger manufacturer's association (ALPEMA)", dritte Ausgabe, 2010, Seite 67 in Figur 9-1 gezeigt. Er weist einen Mantel ("shell") auf, der einen Mantelraum umschließt, sowie mindestens einen im Mantelraum angeordneten Plattenwärmeübertrager ("core"). Eine solche Ausführung eines Wärmeübertragers nennt man auch "core-in-shell"- oder "block-in-shell"-Wärmeübertrager.

Mit einem solchen Wärmeübertrager kann insbesondere ein erstes Medium, das beim Betrieb des Wärmeübertragers ein den Plattenwärmeübertrager umgebendes Bad ausbildet und in dem Plattenwärmeübertrager (entlang der Vertikalen) von unten nach oben aufsteigt (so genannter Thermosiphon-Effekt), in eine indirekte Wärmeübertragung mit einem zweiten Medium gebracht werden (z.B. eine zu verflüssigende gasförmige Phase oder eine zu kühlende flüssige Phase), das bevorzugt im Gegenstrom oder Kreuzstrom zum ersten Medium im Plattenwärmeübertrager geführt wird. Eine hierbei entstehende gasförmige Phase des ersten Mediums sammelt sich im Mantelraum oberhalb des Plattenwärmeübertragers und kann von dort abgezogen werden. Weiterhin kann zumindest ein Teil der flüssigen Phase des ersten Mediums über einen zugeordneten Austrittsstutzen aus dem Mantelraum abgezogen werden. Vorzugsweise wird die am oberen Ende des Plattenwärmeübertragers zusammen mit der entstehenden gasförmigen Phase austretende flüssige Phase in das den mindestens einen Plattenwärmeübertrager umgebende Bad zurückgeführt.

Bei einem Wärmeübertrager der vorgenannten Art wird für gewöhnlich die gesamte Flüssigkeitsmenge des ersten Mediums durch zumindest einen Eintrittsstutzen in den Mantelraum eingebracht. Ein Teil dieser Flüssigkeit strömt in vertikaler Richtung nach unten, tritt dann von unten in den mindestens einen Plattenwärmeübertrager ein und wird dort teilweise verdampft. Der andere Teil, nämlich die aus dem Mantelraum abzuziehende flüssige Phase des ersten Mediums (es handelt sich vorzugsweise um einen prozessbedingten, kontrollierten und weitestgehend kontinuierlichen Abzug von Flüssigkeit aus dem Core-In-Shell-Wärmeübertrager sowie bevorzugt nicht um einen Abzug von Flüssigkeit aus dem Wärmeübertrager zur Entleerung des Mantelraumes), strömt in überwiegend horizontaler Richtung zu dem Austrittsstutzen für die flüssige Phase des ersten Mediums. Der maximale Volumenstrom dieser Querströmung tritt dabei im Bereich des Austrittsstutzens für die flüssige Phase des ersten Mediums auf. Je nachdem, wo die Flüssigkeit durch den mindestens einen Eintrittsstutzen in den Mantelraum eingebracht wird und welche hydraulischen Verhältnisse im Mantelraum vorliegen, können sich die horizontale und die vertikale Strömung gegenseitig negativ beeinflussen. Weiterhin können, insbesondere an Engstellen in der Nähe des Austrittsstutzens für die flüssige Phase des ersten Mediums, relativ hohe Strömungsgeschwindigkeiten auftreten, welche den Betrieb des Core-In-Shell-Wärmeübertragers negativ beeinflussen können.

Beim Abzug der flüssigen Phase des ersten Mediums aus dem Mantelraum ist weiterhin darauf zu achten, dass weder Wirbel entstehen noch Gasblasen mit der Flüssigkeitsströmung mitgerissen werden. Weiterhin sind relativ hohe (insbesondere lokale) Strömungsgeschwindigkeiten zu vermeiden, da ansonsten die Gefahr der Gasblasenbildung besteht. Häufig wird deshalb die Vorgabe gemacht, dass im Bereich des Austrittstutzens für die flüssige Phase des ersten Mediums keine Einbauten die Strömung beeinflussen dürfen und auch keine Flüssigkeit in diesem Bereich in den Mantelraum eingebracht werden darf. Dies führt zu einer größeren erforderlichen Mantellänge, welche höhere Kosten und ein Mehrgewicht zur Folge hat.

Um einen minimalen Flüssigkeitsstand im Mantelraum zu gewährleisten, wird in der US5651270A vorgeschlagen, ein Wehr innerhalb des Mantelraums anzuordnen. Dieses Wehr unterteilt den Mantelraum in einen Wärmetauschbereich und einen Ablaufbereich. Auch diese Lösung führt zu einer größeren erforderlichen Mantellänge, welche höhere Kosten und ein Mehrgewicht zur Folge hat.

Durch den Einbau weiterer Widerstandselemente (z.B. Wehre) wird darüber hinaus die Strömung in horizontaler Richtung zum Teil massiv gestört. Zur Überwindung eines jeden Elements der vorgenannten Art ist ein Überdruck erforderlich, der durch einen erhöhten Flüssigkeitsstand vor dem Element erzeugt wird. Dies hat zur Folge, dass die Räume zwischen den Elementen einen unterschiedlichen Flüssigkeitsstand aufweisen, was den Betrieb des Core-In-Shell-Wärmeübertragers negativ beeinflussen kann.

Dieser Effekt wird insofern noch verstärkt, als dass der benötigte Überdruck zur Überwindung des jeweiligen Elements eine Funktion des Volumenstromes ist. Dabei gilt, dass der Überdruck umso höher sein muss, je größer der Volumenstrom ist.

Hiervon ausgehend liegt daher der vorliegenden Erfindung die Aufgabe zugrunde, einen verbesserten Wärmeübertrager der eingangs genannten Art bereitzustellen. Dieses Problem wird durch einen Wärmeübertrager mit den Merkmalen des Anspruchs 1 gelöst.

Danach ist zum Abziehen zumindest eines Teils der flüssigen Phase des ersten Mediums aus dem Mantelraum ein im Mantelraum angeordneter Sammelkanal vorgesehen, der eine Wandung aufweist, die einen Innenraum des Sammelkanals definiert und die entlang einer horizontalen Erstreckungsrichtung längserstreckt im Mantelraum verläuft.

Gemäß einer Ausgestaltung der Erfindung können im Mantelraum auch mehrere Plattenwärmeübertrager vorgesehen sein, die z.B. parallel oder in Serie betrieben werden können.

Derartige Plattenwärmeübertrager weisen in der Regel eine Mehrzahl an parallel zueinander angeordneten Platten bzw. Blechen auf, die eine Vielzahl von Wärmeübertragungspassagen für an der Wärmeübertragung beteiligte Medien bilden. Eine bevorzugte Ausführungsform eines Plattenwärmeübertragers weist eine Mehrzahl an gewellten bzw. gefalteten Blechen auf (sogenannte Fins), die jeweils zwischen zwei parallelen Trennplatten bzw. -blechen des Plattenwärmeübertragers angeordnet sind, wobei die beiden äußersten Lagen des Plattenwärmeübertragers durch Deckplatten gebildet sind. Auf diese Weise werden zwischen je zwei Trennplatten bzw. zwischen einer Trennplatte und einer Deckplatte aufgrund des jeweils dazwischen angeordneten Fins eine Vielzahl an parallelen Kanälen bzw. eine Wärmeübertragungspassage gebildet, durch die ein Medium strömen kann. Zwischen den in benachbarten Wärmeübertragungspassagen strömenden Medien kann daher eine Wärmeübertragung stattfinden, wobei die dem ersten Medium zugeordneten Wärmeübertragungspassagen als erste Wärmeübertragungspassagen und die dem zweiten Medium zugeordneten Wärmeübertragungspassagen entsprechend als zweite Wärmeübertragungspassagen bezeichnet werden.

Zu den Seiten hin sind zwischen je zwei benachbarten Trennplatten bzw. zwischen einer Deckplatte und der benachbarten Trennplatte vorzugsweise Abschlussleisten (so genannte Side Bars) zum Verschließen der jeweiligen Wärmeübertragungspassage vorgesehen. Die ersten Wärmeübertragungspassagen sind entlang der Vertikalen nach oben und unten hin offen und insbesondere nicht durch Abschlussleisten verschlossen, so dass die flüssige Phase des ersten Mediums von unten in die ersten Wärmeübertragungspassagen gelangen kann und oben am Plattenwärmeübertrager aus den ersten Wärmeübertragungspassagen als flüssige oder gasförmige Phase austreten kann.

Die Deckplatten, Trennplatten, Fins und Side Bars sind vorzugsweise aus Aluminium gefertigt und werden z.B. in einem Ofen miteinander verlötet. Über entsprechende Header mit Stutzen können Medien, wie z.B. das zweite Medium, in die zugeordneten Wärmeübertragungspassagen eingeleitet bzw. aus diesen abgezogen werden.

Der Mantel des Wärmeübertragers kann insbesondere eine umlaufende, (kreis)zylindrische Wandung aufweisen, die bei einem bestimmungsgemäß angeordneten Wärmeübertrager vorzugsweise so ausgerichtet ist, dass sich die Längsachse (Zylinderachse) der Wandung bzw. des Mantels entlang der Horizontalen erstreckt. Stirnseitig weist der Mantel bevorzugt einander gegenüberliegende, mit jener Wandung verbundene Wände auf, die sich quer zur Horizontalen bzw. Längsachse erstrecken.

Vorzugsweise ist vorgesehen, dass der Sammelkanal (bezogen auf einen bestimmungsgemäß angeordneten Wärmeübertrager) in einem unteren Bereich des Mantelraumes z.B. an einer dem Innenraum zugewandten Innenseite des Mantels angeordnet ist. Vorzugsweise ist der Sammelkanal zwischen dem Mantel, insbesondere der umlaufenden Wandung des Mantels, und dem mindestens einem Plattenwärmeübertrager angeordnet. Weiterhin ist bevorzugt vorgesehen, dass der Sammelkanal entlang der Vertikalen unterhalb des mindestens einen Plattenwärmeübertragers angeordnet ist. Weiterhin kann der Plattenwärmeübertrager entlang der Horizontalen auch neben dem Plattenwärmeübertrager angeordnet sein. Der Sammelkanal ist dabei bevorzugt entlang der Vertikalen unterhalb des Flüssigkeitsspiegels der flüssigen Phase des ersten Mediums im Mantelraum angeordnet, so dass die flüssige Phase des ersten Mediums entsprechend mit dem Sammelkanal aus dem Mantelraum abziehbar ist.

Im Hinblick auf die Betriebsweise des Wärmeübertragers ist, wie eingangs bereits dargelegt, bevorzugt vorgesehen, dass der mindestens eine Plattenwärmeübertrager dazu ausgebildet ist, das in den zweiten Wärmeübertragungspassagen geführte zweite Medium gegen das in den benachbarten ersten Wärmeübertragungspassagen geführte erste Mediums abzukühlen und/oder zumindest teilweise zu verflüssigen, so dass sich eine gasförmige Phase des ersten Mediums bildet, wobei der Mantelraum zum Sammeln der gasförmigen Phase ausgebildet ist.

Bevorzugt ist weiterhin vorgesehen, dass der mindestens eine Plattenwärmeübertrager so ausgebildet ist, dass das erste Medium beim Betrieb des Wärmeübertragers in dem mindestens einen Plattenwärmeübertrager aufsteigt, nämlich in dafür vorgesehenen ersten bzw. zweiten Wärmeübertragungspassagen des mindestens einen Plattenwärmeübertragers, wobei insbesondere der mindestens eine Plattenwärmeübertrager dazu ausgebildet ist, das zweite Medium in den zweiten Wärmeübertragungspassagen im Gegenstrom oder im Kreuzstrom zum ersten Medium zu führen.

Bevorzugt ist der Sammelkanal zum Abziehen der flüssigen Phase des ersten Mediums mit einem Austrittsstutzen strömungsleitend verbunden, der insbesondere an einer Unterseite des Mantels angeordnet ist, so dass die flüssige Phase des ersten Mediums über jenen Austrittsstutzen aus dem Sammelkanal abgezogen werden kann. Der Sammelkanal kann auch mit mehreren, beispielsweise zwei oder drei Austrittsstutzen strömungsleitend verbunden sein, die vorzugsweise über die Länge des Sammelkanals verteilt angeordnet sind.

In einer Ausführungsform der Erfindung ist weiterhin vorgesehen, dass sich der Sammelkanal entlang einer Erstreckungsrichtung erstreckt, die parallel zur Längsachse (Zylinderachse) des Mantels bzw. entlang der Horizontalen ausgerichtet ist, und dabei bevorzugt quer zur besagten Erstreckungsrichtung (Längsachse) einen z.B. rohrförmigen (insbesondere kreisförmigen) oder z.B. einen eckigen, insbesondere rechteckförmigen Querschnitt aufweist. Vorzugsweise erstreckt sich der Sammelkanal zumindest über 60%, 70%, 80% oder 90% der Länge des Wärmeübertragers entlang der Erstreckungsrichtung, vorzugsweise über die gesamte Länge des Mantelraumes des Wärmeübertragers entlang der Erstreckungsrichtung.

Der Sammelkanal weist des Weiteren eine Wandung auf, die einen Innenraum des Sammelkanals umschließt, in dem die flüssige Phase zu dem besagten Austrittstutzen strömen kann. Dabei wird derjenige Bereich jener Wandung des Sammelkanals, der zu einer Unterseite des Wärmeübertragers weist bzw. entlang der Vertikalen nach unten weist, als Unterseite des Sammelkanals bezeichnet, und der gegenüberliegende Bereich der Wandung des Sammelkanals, der zur Oberseite des Wärmeübertragers weist, stellt entsprechend die Oberseite des Sammelkanals dar. Die Ober- und Unterseite des Sammelkanals werden bevorzugt durch entlang der Längsachse des Mantels erstreckte Seitenwände des Sammelkanals miteinander verbunden. Stirnseitig wird der Sammelkanal bevorzugt durch einander gegenüberliegende Stirnseiten begrenzt, die jeweils die Ober-, die Unterseite und die Seitenwände miteinander verbinden. Stirnseitig kann der Sammelkanal auch offen ausgestaltet sein.

Eine Variante der Erfindung sieht weiterhin vor, dass eine oder mehrere der vorgenannten Bereiche der Wandung des Sammelkanals durch den Mantel des Wärmeübertragers ausgebildet werden. Bevorzugt wird die Unterseite des Sammelkanals bzw. die Unterseite der Wandung des Sammelkanals durch den Mantel des Wärmeübertragers gebildet. Die Seitenwände und Stirnseiten sind also entsprechend vom Mantelraum her an den Mantel angesetzt.

Zum Abziehen der flüssigen Phase weist der Sammelkanal vorzugsweise mindestens eine Eintrittsöffnung, besonders bevorzugt eine Mehrzahl an Eintrittsöffnungen auf, die insbesondere an der Oberseite des Sammelkanals sowie ggf. an den einander gegenüberliegenden Seitenwänden des Sammelkanals ausgebildet ist bzw. sind. Dabei sind die an der Oberseite des Sammelkanals ausgebildeten Eintrittsöffnungen vorzugsweise schlitzförmig ausgebildet, wohingegen an den Seitenwänden vorgesehene Eintrittsöffnungen vorzugsweise eine kreisförmige Kontur aufweisen (z.B. Bohrungen).

Bevorzugt ist vorgesehen, dass die Abstände benachbarter Eintrittsöffnungen, und zwar insbesondere die Abstände der an der Oberseite oder an den Seitenwänden vorgesehenen Eintrittsöffnungen, zur jeweiligen Stirnseite des Sammelkanals hin abnehmen. D.h., das zwei benachbarte Eintrittsöffnungen, die näher an einer der Stirnseiten des Sammelkanals gelegen sind, vorzugsweise einen geringeren Abstand zueinander entlang der Erstreckungsrichtung des Sammelkanals aufweisen als zwei benachbarte Eintrittsöffnungen, die eher zur Mitte des Sammelkanals hin (bezogen auf die Erstreckungsrichtung) angeordnet sind.

Bevorzugt sind die Anzahl, Verteilung, Größe und/oder Form der Eintrittsöffnungen so gewählt, dass das Geschwindigkeitsfeld der flüssigen Phase des ersten Mediums im Sammelkanal vorzugsweise gleichförmig ist. Insbesondere soll damit auch die Strömung im angrenzenden Mantelraum möglichst wenig negativ beeinflusst werden.

Weiterhin ist gemäß einem Aspekt der Erfindung die Querschnittsfläche (und ggf. Kontur) des Sammelkanals in einer Ebene senkrecht zur Erstreckungsrichtung des Sammelkanals derart gewählt, dass sich im Sammelkanal ein vorzugsweise gleichförmiges Geschwindigkeitsfeld der flüssigen Phase des ersten Mediums einstellt. Insbesondere soll damit auch die Strömung im angrenzenden Mantelraum möglichst wenig negativ beeinflusst werden.

Bevorzugt wird dies durch eine Erweiterung / Vergrößerung des Querschnitts des Sammelkanals hin zum Austrittsstutzen und/oder durch eine definierte Anordnung, Form und Größe der Eintrittsöffnungen am Sammelkanal unterstützt.

Bevorzugt mündet der Austrittsstutzen mittig in den Sammelkanal bzw. Innenraum des Sammelkanals.

Weiterhin kann der Wärmeübertrager eine Mehrzahl an im Mantelraum angeordneten, erfindungsgemäßen Sammelkanälen aufweisen, die mit dem Austrittsstutzen oder jeweils mit einem oder mehreren Austrittsstutzen in Strömungsverbindung stehen.

Die Positionen, Dimensionen und Ausrichtungen dieser Sammelkanäle werden dabei vorzugsweise so gewählt, dass das Geschwindigkeitsfeld der flüssigen Phase des ersten Mediums in dem jeweiligen Sammelkanal vorzugsweise gleichförmig ist.

Weiterhin kann der Mantel natürlich auch eine Mehrzahl an Austrittsstutzen aufweisen, die mit einem wie vorstehend beschriebenen Sammelkanal oder gegebenenfalls mit mehreren Sammelkanälen der vorstehend beschriebenen Art verbunden sein können.

Schließlich kann gemäß einer weiteren Ausführungsform der Erfindung vorgesehen sein, dass die Eintrittsöffnungen, insbesondere die Eintrittsöffnungen an den Seitenwänden des Sammelkanals einen definierten Abstand entlang der Vertikalen zur Innenseite des Mantels an der Unterseite des Mantels aufweisen. Dies ermöglicht die Begrenzung des Flüssigkeitsabzuges, z.B. bei Anlagenstillstand oder Unterbrechung des Eintrittsstromes (d.h., es bleibt eine definierte Restmenge im Mantelraum).

Weiterhin kann eine Begrenzung des Flüssigkeitsabzugs auch durch eine entsprechende Anordnung des Sammelkanals im Mantelraum erreicht werden, etwa indem der Sammelkanal auf einer definierten Höhe über der Unterseite des Mantels angeordnet wird.

Weiterhin können einzelne oder alle Eintrittsöffnungen mit Wirbelbrechern versehen werden, die die Entstehung oder Intensivierung von Wirbeln verhindern. Grundsätzlich kann jede Eintrittsöffnung individuell ausgestaltet werden.

Durch die erfindungsgemäße Lösung kann insbesondere das Geschwindigkeitsfeld im Core-In-Shell-Wärmeübertrager besser kontrolliert werden. Dadurch wird der Vorlageraum bzw. Mantelraum in seiner Gesamtgröße besser ausgenutzt. In Abhängigkeit von den speziellen Betriebsanforderungen sind insbesondere geringere Mantelgrößen erzielbar.

Weiterhin kann durch eine geeignete Lage des Sammelkanals (z.B. unterhalb des Plattenwärmeübertragers) und die Ausgestaltung der Eintrittsöffnungen verhindert werden, dass Wirbel entstehen oder Gas mit der Flüssigkeitsströmung mitgerissen wird.

Weiterhin sind relativ hohe (lokale) Strömungsgeschwindigkeiten durch die erfindungsgemäße Ausgestaltung des Sammelkanals vermeidbar.

Durch eine geeignete Lage der Eintrittsöffnungen kann des Weiteren die abzuziehende Flüssigkeit gezielt aus Bereichen des Vorlage- bzw. Mantelraumes entnommen werden, in denen wenig Flüssigkeit zum Zwecke der Teilverdampfung im Plattenwärmeübertrager in vertikaler Richtung nach unten strömt. Damit wird insbesondere verhindert, dass sich die Strömungen gegenseitig negativ beeinflussen.

Durch eine kleinere realisierbare Mantelgröße verringern sich mit Vorteil die Gesamtkosten des erfindungsgemäßen Wärmeübertragers bezüglich Material, Fertigung und Unterhaltung. Auch der Isolierungsaufwand ist geringer.

Weiterhin ist der Sammelkanal ist ein nicht Druck tragendes Bauteil und muss daher nur geringe Anforderungen an Wandstärke, Werkstoff und Fertigung genügen. Außerdem kann seine Querschnittsform ohne Einfluss auf seine Festigkeit frei gestaltet werden.
Ferner sind die Positionen der Flüssigkeitsstutzen des Core-In-Shell-Wärmeübertragers variabler. Beispielsweise kann der Austrittstutzen an der Unterseite des Mantels mittig oder am Rand angeordnet werden. Dadurch wird die Konstruktion der umgebenden Bauteile weniger eingeschränkt.

Weitere Einzelheiten und Vorteile der Erfindung sollen durch die nachfolgenden Figurenbeschreibungen eines Ausführungsbeispiels anhand der Figuren erläutert werden. Vorteilhafte Ausführungsformen der Erfindung sind außerdem in den Unteransprüchen angegeben.

Es zeigen:
- Fig. 1: eine Schnittansicht eines erfindungsgemäßen Wärmeübertragers,
- Fig. 2: eine weitere Schnittansicht des Wärmeübertragers entlang der Linie II-II der Figur 1; und
- Fig. 3: eine Draufsicht auf einen erfindungsgemäßen Sammelkanal des Wärmeübertragers gemäß Figuren 1 und 2.

Figur 1 zeigt im Zusammenhang mit den Figuren 2 und 3 einen Wärmeübertrager 1, der einen querliegenden, (kreis)zylindrischen Mantel 2 aufweist, der einen Mantelraum 3 des Wärmeübertragers 1 begrenzt. Der Mantel 2 weist dabei eine umlaufende, zylindrische Wandung 14 auf, die stirnseitig durch zwei einander gegenüberliegende Wände 15 begrenzt wird.

In dem vom Mantel 2 umschlossenen Mantelraum 3 ist ein Plattenwärmeübertrager 4 angeordnet, der mehrere parallele Wärmeübertragungspassagen aufweist.

Der Plattenwärmeübertrager 4 weist dabei eine Mehrzahl an z.B. gewellten bzw. gefalteten Blechen auf (sogenannte Fins), die jeweils zwischen zwei ebenen Trennplatten bzw. -blechen des Plattenwärmeübertragers 4 angeordnet sind. Auf diese Weise werden zwischen je zwei Trennplatten (bzw. eine Trennplatte und einer Deckplatte, siehe unten) eine Vielzahl an parallelen Kanälen bzw. eine Wärmeübertragungspassage gebildet, durch die das jeweilige Medium F1, F2 strömen kann. Die beiden äußersten Lagen werden durch Deckplatten des Plattenwärmeübertragers 4 gebildet; zu den Seiten hin sind zwischen je zwei benachbarten Trennplatten bzw. Trenn- und Deckplatten vorgesehen.

Der Mantelraum 3 wird während eines Betriebes des Wärmeübertragers 1 über einen an einer Oberseite 8 des Mantels 2 vorgesehenen Eintrittsstutzen 60 mit einem ersten Medium F1 befüllt. Dieser Eintrittsstrom in den Wärmeübertrager 1 ist
üblicherweise zweiphasig, kann aber auch nur flüssig sein. Die flüssige Phase L1 des ersten Mediums F1 bildet dann ein den Plattenwärmeübertrager 4 umgebendes Bad aus, wobei sich die gasförmige Phase G1 des ersten Mediums F1 oberhalb der flüssigen Phase L1 in einem oberen Bereich 34 des Mantelraumes 3 ansammelt.

Die flüssige Phase L1 des ersten Mediums F1 kann in zugeordneten ersten Wärmeübertragungspassagen des Plattenwärmeübertragers 4 aufsteigen und wird dabei durch ein zu kühlendes zweites Medium F2, das z.B. im Kreuzstrom zum ersten Medium F1 in zugeordneten zweiten Wärmeübertragungspassagen des Plattenwärmeübertragers 4 geführt wird, durch indirekte Wärmeübertragung teilweise verdampft. Die hierbei entstehende gasförmige Phase G1 des ersten Mediums F1 kann an einem oberen Ende des Plattenwärmeübertragers 4 austreten und steigt im Mantelraum 3 des Wärmeübertragers 1 auf, von wo sie über entsprechende Austrittstutzen 40 an der Oberseite 8 des Mantels 2 abgezogen werden kann. Weiterhin zirkuliert ein Teil der flüssigen Phase L1 im Mantelraum 3, wobei jener Teil im Plattenwärmeübertrager 4 in den ersten Wärmeübertragungspassagen von unten nach oben gefördert wird und dann außerhalb des Plattenwärmeübertragers 4 im Mantelraum 3 wieder nach unten strömt.

Das zweite Medium F2 wird über einen geeigneten Eintrittsstutzen O in den Plattenwärmeübertrager 4 geleitet und nach einem Durchlaufen der zugeordneten zweiten Wärmeübertragungspassagen über einen Austrittstutzen O' gekühlt bzw. verflüssigt aus dem Plattenwärmeübertrager 4 abgezogen.

An der Unterseite 16 des Wärmeübertragers 1 ist an einer dem Mantelraum 3 zugewandten Innenseite 2a des Mantels 2 ein kastenförmiger Sammelkanal 5 angeordnet, der sich entlang einer Erstreckungsrichtung 7 erstreckt. Der Sammelkanal 5 ist dabei insbesondere längserstreckt ausgebildet und weist entsprechend entlang der Erstreckungsrichtung 7 eine größere Ausdehnung auf, als quer zu jener Erstreckungsrichtung 7.

Der Sammelkanal 5 weist des Weiteren eine Wandung W auf, die einen Innenraum I des Sammelkanals 5 begrenzt, durch den hindurch die flüssige Phase L1 des ersten Mediums F1 aus dem Mantelraum 3 abgezogen wird. Die Wandung W weist im Einzelnen eine Oberseite 9 auf sowie zwei davon abgehende Seitenwände 11, die sich entlang der Erstreckungsrichtung 7 erstrecken und über einen der Oberseite 9 gegenüberliegenden Boden (Unterseite) 10 des Sammelkanals 5 miteinander verbunden sind, der durch den Mantel 2 gebildet wird. Des Weiteren weist der Sammelkanal 5 bzw. dessen Wandung W zwei Stirnseiten 11a, 11b auf, die einander entlang der Erstreckungsrichtung 7 gegenüberliegen.

Zum insbesondere kontinuierlichen Abziehen der flüssigen Phase L1 des ersten Mediums F1 aus dem Mantelraum 3 beim Betrieb des Wärmeübertragers 1 sind nun an den Seitenwänden 11 vorzugsweise kreisförmige Eintrittsöffnungen 13 und/oder an der Oberseite 9 des Sammelkanals 5 vorzugsweise schlitzförmige Eintrittsöffnungen 12 vorgesehen, durch die hindurch die flüssige Phase L1 in den Sammelkanal 5 eintreten kann. Die Eintrittsöffnungen 12, 13 sind dabei entlang der Erstreckungsrichtung 7 nebeneinander angeordnet, wobei der Abstand zwischen benachbarten Eintrittsöffnungen 12, 13 entlang der Erstreckungsrichtung 7 ausgehend vom Austrittsstutzen 6 zu den beiden Stirnseiten 11a, 11b des Sammelkanals 5 hin jeweils bevorzugt abnimmt. Die Längsachsen der schlitzförmigen Eintrittsöffnungen 12 verlaufen dabei jeweils quer zur Erstreckungsrichtung 7 des Sammelkanals 5.

Der Sammelkanal 5 ist ferner mit einem Austrittstutzen 6 des Mantels 2 verbunden, der an der Unterseite 10 des Sammelkanals 5 in den Sammelkanal 5 einmündet, so dass die über die Eintrittsöffnungen 12, 13 in den Innenraum I des Sammelkanals 5 gelangte flüssige Phase L1 des ersten Mediums F1 aus dem Sammelkanal 5 über den Austrittstutzen 6 abgezogen werden kann.

Der Austrittstutzen 6 ist entlang der Erstreckungsrichtung 7 vorzugsweise mittig am Sammelkanal 5 angeordnet, wobei die Oberseite 9 des Sammelkanals 5 bevorzugt zwei zum Austrittsstutzen 6 hin ansteigende Abschnitte 9a, 9b aufweist, die sich vorzugsweise oberhalb des Austrittsstutzens 6 treffen.

Der Querschnitt des Sammelkanals 5 vergrößert (verbreitert) sich vorzugsweise jeweils von den Stirnseiten 11a, 11b des Sammelkanales 5 ausgehend in Richtung auf den Austrittsstutzen 6, um im Sammelkanal 5 ein möglichst homogenes Geschwindigkeitsfeld der flüssigen Phase L1 des ersten Mediums F1 zu erhalten. Insbesondere soll damit auch die Strömung der flüssigen Phase L1 im angrenzenden Mantelraum 3 möglichst wenig negativ beeinflusst werden.

**Bezugszeichenliste**

| | |
|---|---|
| 1 | Wärmeübertrager |
| 2 | Mantel |
| 2a | Innenseite |
| 3 | Mantelraum |
| 4 | Plattenwärmeübertrager |
| 5 | Sammelkanal |
| 6 | Austrittsstutzen |
| 7 | Erstreckungsrichtung |
| 8 | Oberseite des Mantels |
| 9 | Oberseite des Sammelkanals |
| 9a, 9b | Abschnitte Oberseite |
| 10 | Unterseite des Sammelkanals |
| 11 | Seitenwände des Sammelkanals |
| 11a, 11b | Stirnseiten |
| 12 | Schlitzförmige Eintrittsöffnungen |
| 13 | kreisförmige Eintrittsöffnungen |
| 14 | Umlaufende Wandung des Mantels |
| 15 | Stirnseitige Wände des Mantels |
| 16 | Unterseite des Mantels |
| 33 | Unterer Bereich des Mantelraumes |
| 34 | Oberer Bereich des Mantelraumes |
| 40 | Austrittstutzen für gasförmige Phase |
| 60 | Eintrittsstutzen |
| F1 | Erstes Medium |
| L1 | Flüssige Phase des ersten Mediums |
| G1 | Gasförmige Phase des ersten Mediums |
| F2 | Zweites Medium |
| I | Innenraum des Sammelkanals |
| O | Eintrittsstutzen für zweites Medium |
| O' | Austrittsstutzen für zweites Medium |
| V | Geschwindigkeitsfeld der flüssige Phase L1 |
| W | Umlaufende Wandung des Sammelkanals |

## Patentansprüche

1. Wärmeübertrager (1) zur indirekten Wärmeübertragung zwischen einem ersten Medium (F1) und einem zweiten Medium (F2), mit:
- einem Mantel (2), der einen Mantelraum (3) zur Aufnahme einer flüssigen Phase (L1) des ersten Mediums (F1) aufweist, und
- zumindest einem Plattenwärmeübertrager (4), der erste Wärmeübertragungspassagen zur Aufnahme des ersten Mediums (F1) sowie zweite Wärmeübertragungspassagen zur Aufnahme des zweiten Mediums (F2) aufweist, so dass zwischen den beiden Medien (F1, F2) indirekt Wärme übertragbar ist, wobei der Plattenwärmeübertrager (4) so im Mantelraum (3) angeordnet ist, dass er mit einer im Mantelraum (3) befindlichen flüssigen Phase (L1) des ersten Mediums (F1) umgebbar ist,
**dadurch gekennzeichnet, dass** zum Abziehen der flüssigen Phase (L1) des ersten Mediums (F1) aus dem Mantelraum (3) ein im Mantelraum (3) angeordneter Sammelkanal (5) vorgesehen ist, wobei der Sammelkanal (5) eine Wandung (W) aufweist, die einen Innenraum (I) des Sammelkanals (5) definiert und die entlang einer horizontalen Erstreckungsrichtung (7) längserstreckt im Mantelraum (3) verläuft.

2. Wärmeübertrager nach Anspruch 1, **dadurch gekennzeichnet, dass** der Sammelkanal (5) in einem unteren Bereich (33) des Mantelraumes (3) angeordnet ist.

3. Wärmeübertrager nach Anspruch 1 oder 2, **dadurch gekennzeichnet, dass** der Sammelkanal (5) unterhalb des mindestens einen Plattenwärmeübertragers (4) oder neben dem mindestens einen Plattenwärmeübertrager (4) angeordnet ist, insbesondere zwischen dem Mantel (2) und dem mindestens einen Plattenwärmeübertrager (4).

4. Wärmeübertrager nach einem der vorhergehenden Ansprüche, **dadurch gekennzeichnet, dass** der Mantelraum (3), insbesondere ein oberer Bereich (34) des Mantelraums (3), zum Sammeln einer gasförmigen Phase (G1) des ersten Mediums (F1) ausgebildet ist, die insbesondere bei der indirekten Wärmeübertragung zwischen den beiden Medien (F1, F2) erzeugt wird.

5. Wärmeübertrager nach einem der vorhergehenden Ansprüche, **dadurch gekennzeichnet, dass** der mindestens eine Plattenwärmeübertrager (4) so ausgebildet ist, dass das erste Medium (F1) beim Betrieb des Wärmeübertragers (1) in dem mindestens einen Plattenwärmeübertrager (4) aufsteigt, wobei insbesondere der mindestens eine Plattenwärmeübertrager (4) dazu ausgebildet ist, das zweite Medium (F2) im Gegenstrom oder Kreuzstrom zum ersten Medium (F1) in dem mindestens einen Plattenwärmeübertrager (4) zu führen.

6. Wärmeübertrager nach einem der vorhergehenden Ansprüche, **dadurch gekennzeichnet, dass** im Mantelraum (3) eine Mehrzahl an Plattenwärmeübertragern (4) angeordnet ist.

7. Wärmeübertrager nach einem der vorhergehenden Ansprüche, **dadurch gekennzeichnet, dass** der Sammelkanal (5), insbesondere der Innenraum (I) des Sammelkanals (5), mit einem am Mantel (2) vorgesehenen Austrittsstutzen (6) verbunden ist, so dass die flüssige Phase (L1) des ersten Mediums (F1) durch den Sammelkanal (5) über den Austrittsstutzen (6) aus dem Mantelraum (3) abziehbar ist.

8. Wärmeübertrager nach einem der vorhergehenden Ansprüche, **dadurch gekennzeichnet, dass** die Wandung (W) des Sammelkanals (5) entlang einer Unterseite (16) des Mantels (2) verläuft.

9. Wärmeübertrager nach den Ansprüchen 7 und 8, **dadurch gekennzeichnet, dass** der Austrittstutzen (6) bezogen auf die Erstreckungsrichtung (7) mittig in den Innenraum (I) des Sammelkanals (5) mündet.

10. Wärmeübertrager nach Anspruch 7 und nach Anspruch 8 oder 9, **dadurch gekennzeichnet, dass** der Innenraum (I) des Sammelkanals (5) quer zur Erstreckungsrichtung (7) einen Querschnitt aufweist, der sich zum Austrittsstutzen (6) hin vergrößert, so dass insbesondere ein Geschwindigkeitsfeld (v) der flüssigen Phase (L1) des ersten Mediums (F1) im Sammelkanal (5) möglichst gleichförmig ist und insbesondere auch die Strömung der flüssigen Phase (L1) des ersten Mediums (F1) im angrenzenden Mantelraum (3) möglichst wenig negativ beeinflusst wird.

11. Wärmeübertrager nach einem der Ansprüche 1 bis 10, **dadurch gekennzeichnet, dass** die Wandung (W) des Sammelkanals (5) eine Oberseite (9) und eine gegenüberliegende Unterseite (10) aufweist, wobei die Oberseite (9) und die Unterseite (10) über einander gegenüberliegende Seitenwände (11) der Wandung (W) des Sammelkanals (5) mit einander verbunden sind.

12. Wärmeübertrager nach einem der Ansprüche 1 bis 11, **dadurch gekennzeichnet, dass** ein Bereich der Wandung (W) des Sammelkanals (5), insbesondere eine Unterseite (10) der Wandung (W), durch den Mantel (2) gebildet wird.

13. Wärmeübertrager nach einem der vorhergehenden Ansprüche, **dadurch gekennzeichnet, dass** der Sammelkanal (5) mindestens eine Eintrittsöffnung, insbesondere eine Mehrzahl an Eintrittsöffnungen (12, 13) aufweist, die zum Einströmen der flüssige Phase (L1) des ersten Mediums (F1) in den Sammelkanal (5) ausgebildet ist bzw. sind, wobei insbesondere die Eintrittsöffnung bzw. die Mehrzahl an Eintrittsöffnungen (12, 13) in der Wandung (W) ausgebildet ist bzw. sind, insbesondere in der Oberseite (9) und/oder in den Seitenwänden (11) des Sammelkanals (5), und wobei insbesondere die Anzahl, Verteilung, Größe und/oder Form der Eintrittsöffnungen (12, 13) am Sammelkanal (5) so gewählt ist bzw. sind, dass das Geschwindigkeitsfeld (v) der flüssigen Phase (L1) des ersten Mediums (F1) im Sammelkanal (5) möglichst gleichförmig ist und insbesondere auch die Strömung der flüssigen Phase (L1) des ersten Mediums (F1) im angrenzenden Mantelraum (3) möglichst wenig negativ beeinflusst wird.

14. Wärmeübertrager nach einem der vorhergehenden Ansprüche, **dadurch gekennzeichnet, dass** der Mantel (2) eine zylindrische, quer zur Erstreckungsrichtung (7) umlaufende Wandung (14) aufweist, die zwei stirnseitige Wände (15) des Mantels (2) miteinander verbindet.

15. Wärmeübertrager nach den Ansprüchen 7 und 14, **dadurch gekennzeichnet, dass** der Austrittsstutzen (6) an der umlaufenden Wandung (14) des Mantels (2) angeordnet ist, insbesondere an einem unteren Bereich (16) der Wandung (14) des Mantels (2).

## Claims

1. Heat exchanger (1) for the indirect exchange of heat between a first medium (F1) and a second medium (F2), with:
- a shell (2) which has a shell space (3) for receiving a liquid phase (L1) of the first medium (F1), and
- at least one plate heat exchanger (4) which has first heat exchange passages for receiving the first medium (F1) and second heat exchange passages for receiving the second medium (F2), such that heat can be exchanged indirectly between the two media (F1, F2), wherein the plate heat exchanger (4) is arranged in the shell space (3) such that it can be surrounded by a liquid phase (L1) of the first medium (F1) in the shell space (3),
**characterized in that**,
for removing the liquid phase (L1) of the first medium (F1) from the shell space (3), a collecting channel (5) arranged in the shell space (3) is provided, wherein the collecting channel (5) has a wall (W) that defines an interior space (I) of the collecting channel (5) and runs, extending longitudinally in the shell space (3), along a horizontal direction of extent (7).

2. Heat exchanger according to Claim 1, **characterized in that** the collecting channel (5) is arranged in a lower region (33) of the shell space (3).

3. Heat exchanger according to Claim 1 or 2, **characterized in that** the collecting channel (5) is arranged below the at least one plate heat exchanger (4) or next to the at least one plate heat exchanger (4), in particular between the shell (2) and the at least one plate heat exchanger (4).

4. Heat exchanger according to one of the preceding claims, **characterized in that** the shell space (3), in particular an upper region (34) of the shell space (3), is designed to collect a gaseous phase (G1) of the first medium (F1), which is produced in particular during the indirect exchange of heat between the two media (F1, F2).

5. Heat exchanger according to one of the preceding claims, **characterized in that** the at least one plate heat exchanger (4) is designed such that, during operation of the heat exchanger (1), the first medium (F1) rises in the at least one plate heat exchanger (4), wherein in particular the at least one plate heat exchanger (4) is designed to convey the second medium (F2) in counterflow or crossflow to the first medium (F1) in the at least one plate heat exchanger (4).

6. Heat exchanger according to one of the preceding claims, **characterized in that** a multiplicity of plate heat exchangers (4) is arranged in the shell space (3).

7. Heat exchanger according to one of the preceding claims, **characterized in that** the collecting channel (5), in particular the interior space (I) of the collecting channel (5), is connected to an outlet connector (6) provided on the shell (2) such that the collecting channel (5) can discharge the liquid phase (L1) of the first medium (F1) from the shell space (3) via the outlet connector (6).

8. Heat exchanger according to one of the preceding claims, **characterized in that** the wall (W) of the collecting channel (5) runs along a lower side (16) of the shell (2).

9. Heat exchanger according to Claims 7 and 8, **characterized in that** the outlet connector (6) opens centrally, with respect to the direction of extent (7), into the interior space (I) of the collecting channel (5).

10. Heat exchanger according to Claim 7 and according to Claim 8 or 9, **characterized in that** the interior space (I) of the collecting channel (5) has a cross section, perpendicular to the direction of extent (7), which increases toward the outlet connector (6), such that in particular a velocity field (v) of the liquid phase (L1) of the first medium (F1) in the collecting channel (5) is as uniform as possible and in particular also the flow of the liquid phase (L1) of the first medium (F1) in the adjoining shell space (3) is negatively influenced as little as possible.

11. Heat exchanger according to one of Claims 1 to 10, **characterized in that** the wall (W) of the collecting channel (5) has an upper side (9) and an opposite lower side (10), wherein the upper side (9) and the lower side (10) are connected to one another via mutually opposite side walls (11) of the wall (W) of the collecting channel (5).

12. Heat exchanger according to one of Claims 1 to 11, **characterized in that** a region of the wall (W) of the collecting channel (5), in particular a lower side (10) of the wall (W), is formed by the shell (2).

13. Heat exchanger according to one of the preceding claims, **characterized in that** the collecting channel (5) has at least one inlet opening, in particular a plurality of inlet openings (12, 13), which is or are designed to allow the liquid phase (L1) of the first medium (F1) to flow into the collecting channel (5), wherein in particular the inlet opening or the plurality of inlet openings (12, 13) is or are created in the wall (W), in particular in the upper side (9) and/or in the side walls (11) of the collecting channel (5), and wherein in particular the number, distribution, size and/or shape of the inlet openings (12, 13) on the collecting channel (5) is or are chosen such that the velocity field (v) of the liquid phase (L1) of the first medium (F1) in the collecting channel (5) is as uniform as possible and in particular also the flow of the liquid phase (L1) of the first medium (F1) in the adjoining shell space (3) is negatively influenced as little as possible.

14. Heat exchanger according to one of the preceding claims, **characterized in that** the shell (2) has a cylindrical wall (14), running circumferentially transverse to the direction of extent (7), which connects two end-face walls (15) of the shell (2) to one another.

15. Heat exchanger according to Claims 7 and 14, **characterized in that** the outlet connector (6) is arranged on the circumferential wall (14) of the shell (2), in particular in a lower region (16) of the wall (14) of the shell (2).

## Revendications

1. Echangeur de chaleur (1) assurant un transfert indirect de chaleur entre un premier fluide (F1) et un deuxième fluide (F2) et présentant :
une enveloppe (2) qui présente un espace enveloppé (3) qui reprend une phase liquide (L1) du premier fluide (F1) et
au moins un échangeur de chaleur (4) à plaques qui présente des premiers passages de transfert de chaleur reprenant le premier fluide (F1) ainsi que des deuxièmes passages de transfert de chaleur reprenant le deuxième fluide (F2), de telle sorte que de la chaleur puisse être transférée indirectement entre les deux fluides (F1, F2),
l'échangeur de chaleur (4) à plaques étant disposé dans l'espace enveloppé (3) de telle sorte qu'il puisse être entouré par une phase liquide (L1) du premier fluide (F1) située dans l'espace enveloppé (3), **caractérisé en ce que**
un canal de collecte (5) est prévu dans l'espace enveloppé (3) pour extraire la phase liquide (L1) du premier fluide (F1) hors de l'espace enveloppé (3), le canal de collecte (5) présentant une paroi (W) qui définit un espace intérieur (I) du canal de collecte (5) et dont l'extension longitudinale s'étend dans une direction horizontale (7) dans l'espace enveloppé (3).

2. Echangeur de chaleur selon la revendication 1, **caractérisé en ce que** le canal de collecte (5) est disposé dans une partie inférieure (33) de l'espace enveloppé (3).

3. Echangeur de chaleur selon les revendications 1 ou 2, **caractérisé en ce que** le canal de collecte (5) est disposé en dessous du ou des échangeurs de chaleur (4) à plaques ou à côté du ou des échangeurs de chaleur (4) à plaques et en particulier entre l'enveloppe (2) et le ou les échangeurs de chaleur (4) à plaques.

4. Echangeur de chaleur selon l'une des revendications précédentes, **caractérisé en ce que** l'espace enveloppé (3), en particulier une partie supérieure (34) de l'espace enveloppé (3), est configuré pour collecter une phase gazeuse (G1) du premier fluide (F1) qui est formée en particulier lors du transfert de chaleur indirect entre les deux fluides (F1, F2).

5. Echangeur de chaleur selon l'une des revendications précédentes, **caractérisé en ce que** le ou les échangeurs de chaleur (4) à plaques sont configurés de telle sorte que le premier fluide (F1) remonte dans le ou les échangeurs de chaleur (4) à plaques lorsque l'échangeur de chaleur (1) est en fonctionnement, le ou les échangeurs de chaleur (4) à plaques étant configurés pour guider le deuxième fluide (F2) dans le ou les échangeurs de chaleur (4) à plaques à contre-courant ou à courants croisés par rapport au premier fluide (F1).

6. Echangeur de chaleur selon l'une des revendications précédentes, **caractérisé en ce que** plusieurs échangeurs de chaleur (4) à plaques sont disposés dans l'espace enveloppé (3).

7. Echangeur de chaleur selon l'une des revendications précédentes, **caractérisé en ce que** le canal de collecte (5), en particulier l'espace intérieur (I) du canal de collecte (5), est relié à une tubulure de sortie (6) prévue sur l'enveloppe (2) de telle sorte que la phase liquide (L1) du premier fluide (F1) puise être extraite hors de l'espace enveloppé (3) par le canal de collecte (5) et l'intermédiaire de la tubulure de sortie (6).

8. Echangeur de chaleur selon l'une des revendications précédentes, **caractérisé en ce que** la paroi (W) du canal de collecte (5) s'étend le long du côté inférieur (16) de l'enveloppe (2).

9. Echangeur de chaleur selon les revendications 7 et 8, **caractérisé en ce que** la tubulure de sortie (6) débouche au milieu de l'espace intérieur (I) du canal de collecte (5) dans la direction d'extension (7).

10. Echangeur de chaleur selon la revendication 7 et selon les revendications 8 ou 9, **caractérisé en ce que** l'espace intérieur (I) du canal de collecte (5) présente dans la direction transversale par rapport à la direction d'extension (7) une section transversale qui s'agrandit en direction de la tubulure de sortie (6) de telle sorte que le champ de vitesse (v) de la phase liquide (L1) du premier fluide (F1) soit aussi régulier que possible dans le canal de collecte (5) et en particulier également que l'écoulement de phase liquide (L1) du premier fluide (F1) dans l'espace enveloppé (3) adjacent soit influencé négativement aussi peu que possible.

11. Echangeur de chaleur selon l'une des revendications 1 à 10, **caractérisé en ce que** la paroi (W) du canal de collecte (5) présente un côté supérieur (9) et un côté inférieur (10) opposé, le côté supérieur (9) et le côté inférieur (10) étant reliés l'un à l'autre par des parois latérales (11) mutuellement opposées de la paroi (W) du canal de collecte (5).

12. Echangeur de chaleur selon l'une des revendications 1 à 11, **caractérisé en ce qu'**une partie de la paroi (W) du canal de collecte (5), en particulier le côté inférieur (10) de la paroi (W), est formée par l'enveloppe (2).

13. Echangeur de chaleur selon l'une des revendications précédentes, **caractérisé en ce que** le canal de collecte (5) présente au moins une ouverture d'entrée et en particulier plusieurs ouvertures d'entrée (12, 13) configurées pour permettre l'entrée de la phase liquide (L1) du premier fluide (F1) dans le canal de collecte (5), l'ouverture de sortie ou les ouvertures de sortie (12, 13) étant formées dans la paroi (W), en particulier dans le côté supérieur (9) et/ou dans les parois latérales (11) du canal de collecte (5), le nombre, la répartition, la taille et/ou la forme des ouvertures d'entrée (12, 13) du canal de collecte (5) étant sélectionnés de telle sorte que le champ de vitesse (v) de la phase liquide (L1) du premier fluide (F1) soit aussi régulier que possible dans le canal de collecte (5) et en particulier également que l'écoulement de phase liquide (L1) du premier fluide (F1) dans l'espace enveloppé (3) adjacent soit influencé négativement aussi peu que possible.

14. Echangeur de chaleur selon l'une des revendications précédentes, **caractérisé en ce que** l'enveloppe (2) présente une paroi cylindrique (14) qui s'étend transversalement à la direction d'extension (7) et qui relie l'une à l'autre deux parois frontales (15) de l'enveloppe (2).

15. Echangeur de chaleur selon les revendications 7 et 14, **caractérisé en ce que** la tubulure de sortie (6) est disposée sur la paroi périphérique (14) de l'enveloppe (2) et en particulier dans une partie inférieure (16) de la paroi (14) de l'enveloppe (2).
